# EUROPÄISCHE PATENTSCHRIFT

(11) **EP 1 088 498 B1**
(45) Veröffentlichungstag und Bekanntmachung des Hinweises auf die Patenterteilung: **31.08.2005**
(21) Anmeldenummer: 00890291.8
(22) Anmeldetag: 21.09.2000
(51) Int. Cl.: A47B 88/04, A47B 88/10, A47B 46/00

(54) **Rollen-geführter Auszug**
Roller guided drawer
Tiroir à guidage par galets

(30) Priorität: 21.09.1999 AT 161199
(43) Veröffentlichungstag der Anmeldung: 04.04.2001
(73) Patentinhaber: Embacher, Michael, 1070 Wien (AT)
(72) Erfinder: Embacher, Michael, 1070 Wien (AT)
(74) Vertreter: Kohler Schmid Möbus

(56) Entgegenhaltungen:
- DE-A- 2 425 804
- US-A- 3 586 394
- US-A- 5 345 959
- US-A- 5 350 229

## Beschreibung

Die Erfindung betrifft einen Rollen-geführten Auszug gemäß dem einleitenden Teil von Anspruch 1.

Rollen-geführte Auszüge sind in einer Vielzahl von Ausgestaltungen bekannt und werden insbesondere zur reibungsarmen Führung von Laden und dergl. angewendet. Diese Rollen-geführten Auszüge sind jedoch fest an dem den Auszug umgebenden Korpus, z.B. einem Kasten, einem Geschirrspüler, oder einem Schreibtisch, zumeist über eine Schraubverbindung angebracht. Darüber hinaus weisen die bekannten Auszüge meist eine aufwendige Konstruktion auf.

In der DE 83 12 707 U ist eine Schubkastenführung für Kunststoffkästen gezeigt, bei der an seitlichen Kastenwänden zwei U-förmige Rollenbeschläge zur Führung von Laufschienen fest angebracht sind; die Laufschienen sind ihrerseits fest mit einem ausziehbaren Schubkasten verbunden. Zur Verkürzung der Führung der Laufschienen ist eine Dreipunktlagerung vorgesehen, wobei zwei Tragrollen unter der Schiene vorgesehen sind und eine Stützrolle über der Schiene. Diese Schubkastenführung ist über die U-förmigen Rollenbeschläge an der inneren Seitenwand einer Kastenseite angebracht, wobei insbesondere bei der Montage der beiden seitlichen Rollenbeschläge auf eine Höhengleichheit der Rollenbeschläge geachtet werden muss, um eine problemlose und zweckmäßige Funktion der Schubkastenführung zu erlangen. Hierdurch ergibt sich ein großer Montageaufwand, und darüber hinaus kann die Schubkastenführung nur an Seitenwänden eines bestimmten Korpus montiert werden, da der Abstand der Schienen der Schubkastenführung genau mit jenem zwischen den Seitenwänden korrespondieren muss.

Aus der US 2 997 355 A ist ein ähnlicher Auszug bekannt. Auch hier werden seitliche Führungsbeschläge mit jeweils drei Rollen an einer Korpuswand befestigt, und eine Lade wird mit Hilfe von Laufschienen zwischen den Rollen der Führungsbeschläge gehalten. Somit ist auch hier die Montage aufwendig, und die Verwendung des Auszug ist auf einen Korpus beschränkt, bei dem der Abstand der Seitenwände mit dem Abstand der Laufschienen übereinstimmt.

In der US 2 704 237 A ist eine Auszugskonstruktion für Kühlschränke bekannt, bei welcher zwei hintereinander angeordnete Laufrollen zur Führung einer im Endbereich gekrümmten Schiene vorgesehen sind. Die Rollen sind wiederum fest an seitlichen Beschlagteilen angebracht.

Aus der US 5 345 959 A ist ein Auszug für einen Geschirrspüler mit an den Seitenwänden des Geschirrspülers befestigten Rollen bekannt, die eine Laufschiene des Auszugs tragen und führen; die Laufschiene ist dabei als C-Profil ausgebildet und mit ihren Schenkeln oben und unten in Kanälen der Rollen überdies seitlich geführt.

Die US-PS 5,350,229 zeigt bereits einen, an einer Tischplatte mittels einer Halterung festgeklemmten Schubkastenauszug mit einer Auszugsschiene auf jeder Längsseite. Die Halterung besteht dabei aus einem U-förmigen Rahmen, dessen Schenkel senkrecht zur Rahmenebene gabelförmig abgebogen sind, wobei die unteren Teile zur Befestigung von Führungsschienen für die Auszugsschienen dienen. Die Halterung ist dann so auf eine Tischplatte aufgeschoben, dass diese zwischen die beiden Gabelteile der Schenkel zu liegen kommt. Da es sich um keinen rollengeführten sondern um einen gleitenden Auszug handelt, sind, um Verklemmungen durch das Kippmoment auszuschließen, verhältnismäßig lange Führungsschienen erforderlich, was wiederum den gabelförmigen Aufbau der Schenkel des U-förmigen Rahmens bedingt.

Die Erfindung geht von dieser bekannten Konstruktion aus und es liegt die Aufgabe zu Grunde, einen Auszug zu schaffen, welcher konstruktiv einfach und vor allem leicht aufgebaut und äußerst flexibel einsetzbar ist. Er soll ausserdem im Nachhinein an Tischein, Regalen, etc. unter freier Wahl der endgültigen Postition rasch und problemlos montiert werden können. Des Weiteren soll auch eine einfache Demontage, etwa im Zuge eines Umbaus, möglich sein. Zur Lösung dieser Aufgabe sieht die Erfindung einen Auszug wie im Anspruch 1 definiert vor. Vorteilhafte Ausführungsformen und Weiterbildungen sind in den Unteransprüchen angegeben.

Beim erfindungsgemäßen Auszug wird durch das Vorsehen von Rollen anstelle von Gleitschienen eine Konstruktion geschaffen, mit der durch Fixierung des Bügels an der Unterseite von entsprechenden Möbelteilen, wie Tischplatten und dergl., auf einfache Weise eine Montage und Demontage des Auszugs ermöglicht wird. Somit ergibt sich ein Rollen-geführter Auszug, der äußerst flexibel eingesetzt werden kann und nicht an einem bestimmten Korpus starr gebunden ist. Der erfindungsgemäße Auszug, der für sich eine Baueinheit bildet, kann auch im Nachhinein an vorhandenen Möbeln, z.B. unterseitig an einer Schreibtischplatte, angebracht werden. Insofern ist der erfindungsgemäße Auszug auch nicht an die Montage von einzelnen Beschlagteilen an Möbelseitenwänden gebunden. Hierdurch kann ein vorhandenes Möbel im Nachhinein je nach Bedarf mit bestimmten Auszügen ausgerüstet werden, wobei der Auszug beispielsweise eine Tastatur für einen PC, eine Hängeregistereinrichtung oder Halterungen für Disketten oder CDs, aber auch eine Platte oder ein Ladenelement als Ablage aufweisen kann.

Wenn eine Klemme am Bügel-Steg zur Befestigung des Auszugs vorgesehen ist, kann der Auszug mit Hilfe des U-förmigen Bügels einfach und schnell mit Hilfe der Klemme an Platten, z.B. Schreibtischplatten, montiert und demontiert werden, wodurch sich ein äußerst flexibler Einsatz des Auszugs ergibt. Hierbei können beispielsweise Klemmen, welche jenen von Schreibtischlampen ähnlich sind, verwendet werden. Andererseits ist es selbstverständlich auch möglich, dass im Steg des U-förmigen Bügels Löcher vorgesehen sind, um diesen mit Hilfe von Schrauben beispielsweise an der Unterseite einer Tischplatte zu fixieren.

Eine besonders günstige Tragsituation der Schienen des Auszugs ergibt sich, wenn mit Hilfe von drei Rollen eine Dreipunktlagerung vorgesehen ist, wobei es hinsichtlich einer hohen Stabilität des Auszugs und einer guten Führung der Auszugsschienen von Vorteil ist, wenn an jedem Bügel-Schenkel oberhalb der Auszugsschiene zwei Rollen und unterhalb der Auszugsschiene eine Rolle vorgesehen sind.

Hinsichtlich einer seitlichen Führung der Auszugsschiene und einer hohen Tragfähigkeit der Auszugsschiene ist es günstig, wenn die Rollen zur Seitenführung der als hochkant angeordnete Flachschiene ausgebildeten Auszugsschiene eine Nut in der Lauffläche aufweisen.

Wenn die Auszugsschienen bogenförmig sind, können je nach aufzunehmenden Gut auch sehr enge Platzverhältnisse, z.B. unterhalb einer Tischplatte, für die Montage des Bügels mit kurzen Bügelschenkeln ausreichen. Nichtsdestoweniger bieten die frei auskragenden Auszugsenden der bogenförmigen Bügelschenkel genügend Platz für den Zugriff zu dem aufbewahrten Gut bzw. ergibt sich durch die Bogenform der Auszugsschiene im ausgezogenen Zustand eine gute Einsicht auf die aufbewahrten Güter.

Um das Herausziehen der Auszugsschienen bzw. das Einschieben besonders einfach zu gestalten und somit einen besonders hohen Bedienungskomfort anzubieten, ist es vorteilhaft, wenn der Scheitelpunkt der bogenförmigen Auszugsschienen in einer eingeschobenen Extremstellung in Auszugsrichtung gesehen hinter den Rollen und in einer ausgeschobenen Extremstellung in Auszugsrichtung gesehen vor den Rollen liegt. Damit wird erreicht, dass die Auzugsschienen ab einer Stellung, in welcher der Scheitelpunkt vor den Rollen zu liegen kommt, von selbst danach trachten werden, in eine voll ausgezogene Stellung überzugehen, wodurch dem Benutzer das Überführen in die ausgezogene Stellung erleichtert wird. Bei der Einschubbewegung gelangen die Auszugsschienen ebenfalls selbsttätig in ihre eingeschobene Extremstellung, sobald der Scheitelpunkt hinter den Rollen zu liegen kommt.

Wenn an jeder Auszug-Seite eine Halterungsschiene mit der Auszugsschiene fest verbunden ist, kann die Halterungsschiene im Hinblick auf das jeweils aufzunehmende Gut vollkommen unabhängig von der Auszugsschiene gestaltet werden und beliebige Aufnahmevorrichtungen aufweisen.

Für eine räumlich kompakte Anordnung der Halterungsschiene und eine einfache Konstruktion des Auszugs ist es von Vorteil, wenn die Halterungsschiene jeweils in Abstand neben der Auszugsschiene, zu dieser parallel verlaufend angeordnet ist.

Wenn die Auszugsschiene und die Halterungsschiene zusammen einen U-förmigen Verlauf definieren, wobei der eine Schenkel des "U"s frei auskragt und durch die Halterungsschiene gebildet ist, können die Halterungsschiene und die Auszugsschiene aus einem einzigen U-förmig gebogenen Teil hergestellt werden, wodurch eine kostengünstige Fertigung ermöglicht wird.

Um verschiedenste Gegenstände mit Hilfe des Auszugs aufbewahren zu können, ist es von Vorteil, wenn die Halterungsschienen mehrere Vorsprünge und dazwischenliegende Vertiefungen als Einhängvorrichtungen, beispielsweise für ein Hängeregister oder für Stoffsäckchen, aufweisen.

Da insbesondere die Aufbewahrung von CDs oft problematisch ist, ist es günstig, wenn die Halterungsschienen CD-Halteteile aufweisen, da hierdurch beispielsweise CD-ROMs platzsparend an einer Tischunterseite in PC-Nähe aufbewahrt werden können.

Die beiden Auszugsschienen werden zweckmäßig zu einer stabilen Einheit verbunden, und hierbei ist es von Vorteil, wenn die beiden Auszugsschienen am frei auskragenden Auszug-Ende durch einen Stab verbunden sind. Dieser Stab kann dann zugleich als Handhabe beim Ausziehen bzw. Einschieben des Auszugs dienen.

Um zu verhindern, dass die Auszugsschienen in einer Extremstellung aus der Rollenführung herausrutschen, ist es günstig, wenn als Anschlagvorrichtungen in einer ausgeschobenen und einer eingeschobenen Stellung Querstreben zwischen den Auszugsschienen vorgesehen sind. Diese Querstreben stabilisieren zugleich den Auszug und können überdies auch als Stützen oder Halter für das aufzunehmende Gut herangezogen werden.

Die Erfindung wird nachstehend anhand von in der Zeichnung dargestellten bevorzugten Ausführungsbeispielen, auf die sie jedoch nicht beschränkt sein soll, noch weiter erläutert. Im Einzelnen zeigen in der Zeichnung:
Fig. 1 eine Seitenansicht eines Rollen-geführten Auszugs;
Fig. 2 eine teilweise geschnittene Ansicht des Auszugs gemäß Fig. 1;
Fig. 3 eine axonometrische Ansicht eines Auszugs mit einem Fachboden;
Fig. 4 eine axonometrische Ansicht eines Auszugs mit einer Aufnahmebox;
Fig. 5 eine Seitenansicht eines Auszugs mit einer geraden Auszugsschiene in einer eingeschobenen Extremstellung;
Fig. 6 eine Seitenansicht des Auszugs gemäß Fig. 5 in einer ausgeschobenen Extremstellung;
Fig. 7 eine axonometrische Ansicht eines Auszugs mit gebogenen Auszugsschienen;
Fig. 8 eine Seitenansicht des Auszugs gemäß Fig. 7 in der eingeschobenen Stellung;
Fig. 9 eine Vorderansicht des Auszugs gemäß den Figuren 7 und 8;
Fig. 10 eine axonometrische Ansicht eines Auszugs mit U-förmigen Auszugsschienen in einer ausgeschobenen Extremstellung;
Fig. 11 eine Seitenansicht des Auszugs gemäß Fig. 10 in einer eingeschobenen Extremstellung;
Fig. 12 eine Vorderansicht des Auszugs gemäß den Figuren 10 und 11;
Fig. 13 eine Seitenansicht des Auszugs gemäß den Figuren 10 bis 12 mit eingehängten Hängeregisterteilen;
Fig. 14 eine Seitenansicht eines Auszugs mit U-förmigen Auszugsschienen und mit einem CDs tragenden CD-Halteteil; und
Fig. 15 eine Seitenansicht eines Auszugs ähnlich jenem gemäß den Figuren 10 bis 12 mit eingehängten Stoffsäcken.

In Fig. 1 und 2 ist ein Rollen-geführter Auszug 1 mit einer geraden Auszugsschiene 2 und drei Halte- bzw. Führungsrollen 3 auf jeder Seite (in Fig. 2 ist nur eine Seite ersichtlich, die andere - rechte - Seite ist spiegelbildlich hinzuzudenken) gezeigt, wobei zwei der Rollen 3 oberhalb der Auszugsschiene 2 angebracht sind und eine Rolle 3 unterhalb der Auszugsschiene 2 vorgesehen ist. Die Führungs- bzw. Halterollen 3 sind an einem Schenkel 4 eines Bügels 5 (vgl. hierzu auch die Figuren 3 und 4, wo der gesamte Bügel erkennbar ist) vorgesehen, welcher die Form eines umgekehrten "U"s aufweist; ein oberer Steg 6 des Bügels 5 verbindet die beiden Schenkel 4 miteinander. Der Bügel 5 ist mittels einer Klemme 7 an der Unterseite einer Platte 8, z.B. einer Tischplatte eines Schreibtisches, angebracht. Zur Fixierung der Klemme 7 von der Platte 8 (ähnlich wie bei Schreibtischlampen-Klemmen) ist eine Klemmschraube 9 vorgesehen. Die Schenkel 4 des U-förmigen Bügels 5, an welchen die Rollen 3 um ihre Achsen 3' drehgelagert sind, weisen für eine Material-sparende, leichte Konstruktion Ausnehmungen 10 auf (s. Fig.1).

Um zu verhindern, dass die Auszugsschiene 2 aus der Führung durch die drei Halte- bzw. Führungsrollen 3 herausrutscht, weist die Auszugsschiene 2 an beiden freien Enden einen in die Höhe vorspringenden Absatz 11 auf, der die Auszugsschiene 2 in ihrer Längsrichtung sichert.

In Fig. 2 ist insbesondere die Drehlagerung der Rollen 3 ersichtlich. Im Schenkel 4 des Bügels 5 sind Bolzen 12 aufgenommen, auf welchen die Rollen 3 mit Hilfe von Kugellagern 13 drehgelagert sind. Die Rollen 3 weisen eine Nut 14 auf, in welchen die jeweils als hochkant angeordnete Flachschiene 15 ausgebildete Auszugsschiene 2 aufgenommen ist, wodurch die Auszugsschiene 2 seitlich geführt wird. Die Flachschiene 15 ist über einen Stab 16 mit der auf der anderen Auszug-Seite vorgesehenen Flachschiene (in Fig. 2 nicht gezeigt) zur Bildung einer stabilen Einheit und Synchronisierung der Ausschubbewegung verbunden.

In Fig. 3 ist ein Auszug 1 mit geraden Auszugsschienen 2 gezeigt, wobei zwischen den beiden geraden Auszugsschienen 2 ein Fachboden 17 vorgesehen ist. In der in Fig. 3 dargestellten Ausführungsform weist der Bügel 5 keine Klemmen auf, diese könnten jedoch nachträglich vorgesehen werden bzw. kann der Bügel 5 auch Löcher 5' aufweisen über welche er mittels Schrauben unterseitig an einer Platte montiert werden kann.

In Fig. 4 ist ein Auszug 1 mit zwei geraden Auszugsschienen 2 gezeigt, wobei zwischen den beiden Auszugsschienen 2 eine Box in der Art einer Schublade 17' angebracht ist. Am Bügel 5 sind zwei Klemmen 7 zur Montage des Auszugs, beispielsweise an der Unterseite einer Tischplatte, vorgesehen.

In Fig. 5 ist der Auszug 1 gemäß den Figuren 1 und 2 mit zwei geraden Auszugsschienen 2 in einer eingeschobenen Stellung ersichtlich. Der Auszug 1 ist mit Hilfe der Klemmen 7 an der Platte 8 fixiert. Um die Linearbewegung der Auszugsschiene 2 in der Führung durch die drei Rollen 3 zu begrenzen, schlägt in der in Fig. 5 gezeigten eingeschobenen Stellung der vordere Vorsprung 11 an der vorderen oberen Rolle 3 an. Wie aus Fig. 6 ersichtlich, ist die Bewegung in Richtung 18 auch in der in Fig. 6 gezeigten ausgeschobenen Stellung mittels des hinteren Vorsprunges 11 an der Auszugsschiene 2, der an der hinteren oberen Rolle 3 zur Anlage kommt, begrenzt.

In Fig. 7 ist schaubildlich ein Auszug 1 mit gebogenen Auszugsschienen 2 in einer eingeschobenen Stellung gezeigt. An den Auszugsschienen 2 sind an den zueinander zugewandten Seiten der Auszugsschienen 2 Halterungsschienen 2' vorgesehen (vgl. auch Fig. 8), die obere Vorsprünge 19 und dazwischenliegende Vertiefungen 20 als Einhängvorrichtungen aufweisen. Die gebogenen Auszugsschienen 2 bzw. die Halterungsschienen 2' sind mittels Stäben 16 an den frei auskragenden Auszugsenden miteinander verbunden.

In den Figuren 8 und 9 ist der Auszug 1 gemäß Fig. 7 in einer eingeschobenen Stellung gezeigt. Die Stäbe 16, welche die Auszugsschienen 2 bzw. Halterungsschienen 2' miteinander verbinden, sind gleichzeitig als Anschlagvorrichtungen vorgesehen, um ein Herausrutschen der Auszugsschienen 2 aus den Rollenführungen mit den Rollen 3 zu vermeiden. In der in Fig. 8 gezeigten eingeschobenen Stellung liegt der Scheitelpunkt 21 der bogenförmigen Auszugsschienen 2 knapp hinter den Rollen 3. Sobald der Scheitelpunkt 21 beim Ausschieben der Auszugsschienen 2 in Richtung 22 vor den Rollen 3 zu liegen kommt, werden sich die Auszugsschienen 2 selbsttätig in die ausgeschobene Extremstellung bewegen.

Wie aus Fig. 9 ersichtlich sind die Auszugsschienen 2 mit den Halterungsschienen 2' über Stifte oder Hülsen 23 miteinander verbunden, die zugleich als Distanzelemente fungieren. Der Steg 6 des Bügels 5 ist mit Hilfe von zwei Klemmen 7 an der Unterseite der Platte 8 fixiert.

In den Figuren 10 bis 12 ist ein Auszug 1 mit einer U-förmigen, gebogenen Auszugsschiene 2 gezeigt. Der frei auskragende Schenkel der U-förmigen Schiene 2 bildet eine Halterungsschiene 2', welche wiederum Vertiefungen 19 und Vorsprünge 20 zur Bildung einer Einhängvorrichtung aufweist. In der in Fig. 10 gezeigten ausgeschobenen Extremstellung wird die Verschiebung der Auszugsschiene 2 mittels des die Auszugsschienen 2 quer verbindenden Stabes 16 begrenzt. Auch die frei auskragenden Halterungsschienen 2' sind zur Erhöhung der Stabilität an ihren Enden mittels Stäben 16 verbunden.

In der in Fig. 11 ersichtlichen eingeschobenen Extremstellung kommt eine der Rollen 3 in der Krümmung der jeweiligen U-förmigen Auszugsschiene 2 zu liegen, wodurch diese Bewegung in Einschubrichtung 22' begrenzt ist. In der eingeschobenen Stellung liegt der Scheitelpunkt 21 der gebogenen Auszugsschiene 2 wiederum knapp hinter den Rollen 3; sobald der Scheitelpunkt 21 jedoch in Ausschubrichtung 22 vor den Rollen 3 zu liegen kommt, wird die Auszugsschiene 2 danach trachten, in die ausgeschobene Extremstellung (vgl. Fig. 10) überzugehen.

In Fig. 13 ist ein Ausführungsbeispiel des Auszugs 1 mit U-förmigen Auszugsschienen 2 gezeigt, wobei die Einhängvorrichtung der Halterungsschiene 2' zum Einhängen von Registerkarten oder dergl. 24 verwendet wird. Durch die U-förmige und gebogene Auszugsschiene 2 ergibt sich eine äußerst platzsparende kompakte Aufbewahrungsmöglichkeit.

Dies ist ebenfalls aus Fig. 14 ersichtlich, in der der Auszug 1 U-förmige, gebogene Auszugsschienen 2 aufweist, wobei zwischen den - hier unteren - frei auskragenden Halterungsschenkeln 2' ein Profil 25 zur Halterung von CDs 26 vorgesehen ist. Hierdurch kann insbesondere eine kompakte, übersichtliche Aufbewahrung von CD-ROMs an Schreibtischen 8 erreicht werden.

In Fig. 15 ist der Auszug 1 mit gebogenen U-förmigen Auszugsschienen 2 ähnlich Fig. 13 gezeigt, wobei in der Einhängvorrichtung der Halterungsschiene 2' in Querrichtung flacher taschenartiger Stoffsäcke oder -beutel 27 mit einer quer verlaufenden oberen Öffnung zur Aufnahme beliebiger Gegenstände eingehängt sind.

## Patentansprüche

1. Auszug (1) mit einer Auszugsschiene (2) auf jeder Längsseite und einer U-förmigen Halterung zur Befestigung an einer Platte, z.B. einer Tischplatte, **dadurch gekennzeichnet, dass** der Auszug (1) mehrere gegeneinanderversetzte Halte- und Führungs-Rollen (3) für jede Auszugsschiene (2) aufweist, welche zwischen den Rollen (3) gehalten und geführt sind, wobei die Halterung als Bügel (5) geformt ist, dessen die Rollen (3) tragende Schenkel (4) etwa senkrecht zur Plattenunterseite ausgerichtet sind und dessen die Schenkel (4) verbindender oberer Steg (6) zur Befestigung des Auszugs (1) an der Plattenunterseite ausgebildet ist.

2. Auszug nach Anspruch 1, **dadurch gekennzeichnet, dass** eine Klemme (7) am Bügel-Steg (6) zur Befestigung des Auszugs (1) vorgesehen ist.

3. Auszug nach Anspruch 1 oder 2, **dadurch gekennzeichnet, dass** an jedem Bügel-Schenkel (6) oberhalb der Auszugsschiene (2) zwei Rollen (3) und unterhalb der Auszugsschiene (2) eine Rolle (3) vorgesehen sind.

4. Auszug nach einem der Ansprüche 1 bis 3, **dadurch gekennzeichnet, dass** die Rollen (3) zur Seitenführung der als hochkant angeordnete Flachschiene (15) ausgebildeten Auszugsschiene (2) eine Nut (14) in der Lauffläche aufweisen.

5. Auszug nach einem der Ansprüche 1 bis 4, **dadurch gekennzeichnet, dass** die Auszugsschienen (2) bogenförmig sind.

6. Auszug nach Anspruch 5, **dadurch gekennzeichnet, dass** der Scheitelpunkt (21) der bogenförmigen Auszugsschienen (2) in einer eingeschobenen Extremstellung in Auszugsrichtung (22) gesehen hinter den Rollen (3) und in einer ausgeschobenen Extremstellung in Auszugsrichtung gesehen vor den Rollen (3) liegt.

7. Auszug nach einem der Ansprüche 1 bis 6, **dadurch gekennzeichnet, dass** an jeder Auszug-Seite eine Halterungsschiene (2') mit der Auszugsschiene (2) fest verbunden ist.

8. Auszug nach Anspruch 7, **dadurch gekennzeichnet, dass** die Halterungsschiene (2') jeweils in Abstand neben der Auszugsschiene (2), zu dieser parallel verlaufend, angeordnet ist.

9. Auszug nach Anspruch 7, **dadurch gekennzeichnet, dass** die Auszugsschiene (2) und die Halterungsschiene (2') zusammen einen U-förmigen Verlauf definieren, wobei der eine Schenkel des "U"s frei auskragt und durch die Halterungsschiene (2') gebildet ist.

10. Auszug nach einem der Ansprüche 7 bis 9, **dadurch gekennzeichnet, dass** die Halterungsschienen (2') mehrere Vorsprünge (19) und dazwischenliegende Vertiefungen (20) als Einhängvorrichtungen, beispielsweise für ein Hängeregister (24) oder für Stoffsäckchen (27), aufweisen.

11. Auszug nach einem der Ansprüche 7 bis 9, **dadurch gekennzeichnet, dass** die Halterungsschienen (2') CD-Halteteile aufweisen.

12. Auszug nach einem der Ansprüche 1 bis 11, **dadurch gekennzeichnet, dass** die beiden Auszugsschienen (2) am frei auskragenden Auszug-Ende durch einen Stab (16) verbunden sind.

13. Auszug nach einem der Ansprüche 1 bis 11, **dadurch gekennzeichnet, dass** als Anschlagvorrichtungen in einer ausgeschobenen und einer eingeschobenen Stellung Querstreben (16) zwischen den Auszugsschienen (2) vorgesehen sind.

## Claims

1. A pull-out (1) having a pull-out rail (2) on each longitudinal side and a U-shaped mounting for fastening to a panel, for example a table top, **characterised in that** the pull-out (1) has a plurality of staggered support and guide rollers (3) for each pull-out rail (2) which is supported and guided between the rollers (3), the mounting being in the form of a U-shaped element (5) the limbs (4) of which, which carry the rollers (3), are oriented approximately perpendicular to the underside of the panel, and the upper web (6) of which, which connects the limbs (4), is configured for fastening the pull-out (1) to the underside of the panel.

2. A pull-out according to claim 1, **characterised in that** a clamp (7) is provided on the U-shaped element web (6) for fastening the pull-out (1).

3. A pull-out according to claim 1 or 2, **characterised in that**, on each U-shaped element limb (6), two rollers (3) are provided above the pull-out rail (2) and one roller (3) is provided below the pull-out rail (2).

4. A pull-out according to any one of claims 1 to 3, **characterised in that** the rollers (3) have a groove (14) in the running surface for the purpose of laterally guiding the pull-out rail (2) in the form of a flat rail (15) arranged on edge.

5. A pull-out according to any one of claims 1 to 4, **characterised in that** the pull-out rails (2) are curved.

6. A pull-out according to claim 5, **characterised in that** the summit (21) of the curved pull-out rails (2) is behind the rollers (3) in a pushed-in extreme position as viewed in the pulling-out direction (22), and in front of the rollers (3) in a pushed-out extreme position as viewed in the pulling-out direction.

7. A pull-out according to any one of claims 1 to 6, **characterised in that** a holder rail (2') is fixedly connected to the pull-out rail (2) on each side of the pull-out.

8. A pull-out according to claim 7, **characterised in that** the holder rail (2') is in each case arranged beside and spaced from the pull-out rail (2), extending in parallel relationship therewith.

9. A pull-out according to claim 7, **characterised in that** the pull-out rail (2) and the holder rail (2') define together a U-shaped run, the one limb of the "U" projecting freely and being formed by the holder rail (2').

10. A pull-out according to any one of claims 7 to 9, **characterised in that** the holder rails (2') have a plurality of projections (19) and depressions (20) between the latter to form suspension arrangements, for example for a suspension file (24) or for fabric bags (27).

11. A pull-out according to any one of claims 7 to 9, **characterised in that** the holder rails (2') have CD-holding elements.

12. A pull-out according to any one of claims 1 to 11, **characterised in that** the two pull-out rails (2) are connected at the freely projecting pull-out end by a rod (16).

13. A pull-out according to any one of claims 1 to 11, **characterised in that** cross-members (16) are provided between the pull-out rails (2) as stop devices in a pushed-out and a pushed-in position.

## Revendications

1. Tiroir (1) muni d'une glissière (2) sur chacun des côtés longitudinaux et d'un dispositif de fixation en forme de U destiné à être fixé à un plateau, p. ex. un plateau de table, **caractérisé en ce que** le tiroir (1) présente plusieurs galets de fixation et de guidage (3) décalés les uns par rapport aux autres pour chacune des glissière (2) qui sont maintenues et guidées entre les galets (3), sachant que le dispositif de fixation se présente sous la forme d'un étrier (5) dont les branches (4) portant les galets (3) sont orientées approximativement perpendiculairement au dessous du plateau et dont l'entretoise supérieure (6) reliant les branches (4) entre elles est conçue pour fixer le tiroir (1) au dessous du plateau.

2. Tiroir selon la revendication 1, **caractérisé en ce qu'**une pince (7) est prévue sur l'entretoise (6) de l'étrier pour fixer le tiroir (1).

3. Tiroir selon la revendication 1 ou 2, **caractérisé en ce que** sur chaque branche (4) de l'étrier, deux galets (3) sont prévus au-dessus de la glissière (2) et un galet (3) est prévu au-dessous de ladite glissière (2).

4. Tiroir selon l'une des revendications 1 à 3, **caractérisé en ce que** les galets (3) présentent une rainure (14) dans la surface de roulement afin de guider latéralement la glissière (2) réalisée en tant que rail plat (15) disposé de chant.

5. Tiroir selon l'une des revendications 1 à 4, **caractérisé en ce que** les glissières (2) ont une forme arquée.

6. Tiroir selon la revendication 5, **caractérisé en ce que**, lorsque le tiroir est en position de fermeture complète, le sommet (21) des glissières arquées (2) est situé derrière les galets (3) par rapport au sens d'ouverture (22), et lorsque le tiroir est en position d'ouverture complète, il est situé devant lesdits galets (3) toujours par rapport au sens d'ouverture.

7. Tiroir selon l'une des revendications 1 à 6, **caractérisé en ce que** sur chaque côté du tiroir, un rail de fixation (2') est relié fixement à la glissière (2).

8. Tiroir selon la revendication 7, **caractérisé en ce que** le rail de fixation (2') est chaque fois disposé à distance à côté de la glissière (2) en s'étendant parallèlement à celle-ci.

9. Tiroir selon la revendication 7, **caractérisé en ce que** la glissière (2) et le rail de fixation (2') forment ensemble un tracé en forme de U, l'une des branche de l'U étant totalement en porte-à-faux et étant formée par le rail de fixation (2').

10. Tiroir selon l'une des revendications 7 à 9, **caractérisé en ce que** les rails de fixation (2') présentent plusieurs saillies (19) et entre celles-ci, des renfoncements (20) pour servir de dispositifs d'accrochage par exemple pour des dossiers suspendus (24) ou des petits sacs en tissu (27).

11. Tiroir selon l'une des revendications 7 à 9, **caractérisé en ce que** les rails de fixation (2') présentent des éléments de retenue pour des CD.

12. Tiroir selon l'une des revendications 1 à 11, **caractérisé en ce que** les deux glissières (2) sont assemblées par une barre (16) au niveau de l'extrémité du tiroir qui est en total porte-à-faux.

13. Tiroir selon l'une des revendications 1 à 11, **caractérisé en ce que** des entretoises (16) placées entre les glissières (2) servent de dispositifs de butée pour la position fermée et pour la position ouverte.
